# FASCICULE DE BREVET EUROPEEN

(11) **EP 0 318 371 B1**
(45) Date de publication et mention de la délivrance du brevet: **24.04.1991**
(21) Numéro de dépôt: 88402929.9
(22) Date de dépôt: 23.11.1988
(51) Int. Cl.: E04B 1/68

(54) **Pince élastique à insérer dans un joint pour la fixation automatique et démontable d'objets divers, notamment de couvre-joints**
In eine Verbindungsfuge einsetzbare elastische Klammer für die automatische und lösbare Befestigung von verschiedenen Gegenständen, insbesondere Fugenleisten
Elastic clamp for inserting in a joint for automatic and demontable fastening of different objects, especially joint-ledges

(30) Priorité: 24.11.1987 FR 8716288
(43) Date de publication de la demande: 31.05.1989
(73) Titulaire: COUVRANEUF SOCIETE ANONYME DITE :, F-93120 La Courneuve (FR)
(72) Inventeur: Cautain, Claude, F-59650 Villeneuve d'Ascq (FR)
(74) Mandataire: Caunet, Jean

(56) Documents cités:
- DE-B- 1 257 402
- FR-A- 2 116 744
- SCHWEIZERISCHE BAUZEITUNG, vol. 92, no. 14, avril 1974, pages 339 - 347, Zürich, CH; H. HENEGGER: "Neue Entwicklungen der konstruktiven Ausgestaltung von Fugen bei Betonkonstruktionen"

## Description

La présente invention concerne une pince élastique pour la fixation automatique et démontable d'objets divers, notamment de couvre-joints.

Une telle pince est connue par le document FR-A-2.116.774. Elle comporte une lame-ressort cambrée présentant, de part et d'autre d'une tête en contre-dépouille à emboîter dans l'objet à fixer, deux branches en V dont les ailes de maintien s'éloignant de la tête sont prolongées, par l'intermédiaire d'un arrondi de raccordement par des ailes libres revenant vers la tête et munies de bordures extrêmes crantées susceptibles de s'accrocher sur les parois du joint.

Dans cette pince connue, les deux branches sont indépendantes l'une de l'autre et dès lors, le couvre-joint ne se place pratiquement jamais dans l'axe du joint.

Par ailleurs, cette pince s'agrippe très bien dans des joints d'une largeur relativement grande, mais non dans des joints étroits.

La présente invention a pour but de remédier à ces inconvénients, en perfectionnant la pince pour qu'elle se place automatiquement dans l'axe du joint et qu'elle s'agrippe aux parois du joint quelle que soit sa largeur, grande ou petite.

A cet effet et conformément à l'invention, les deux ailes de maintien sont fixées entre elles et cambrées en V afin de former ensemble un losange dont les côtés opposés au moyen de fixation, sont reliés entre eux par la tête, ce losange étant déformable élastiquement et assurant le pincement de ladite tête dans ledit objet.

Une autre pince connue est commercialisée par la firme MIGUA et illustrée par la figure 22 de la page 345 du document SCHWEIZERISCHE BAUZEITUNG vol. 92, avril 1974.

Cette pince MIGUA comprend deux pièces distinctes réunies entre elles par un rivet et par une traverse supérieure. Ces pièces forment à leur extrémité supérieure des cornières opposées l'une à l'autre et dont les extrémités libres présentent des pattes engagées dans des fentes de la traverse et repliées derrière pour former un sertissage. Le rivet est situé très près des cornières, de façon que l'ensemble constitué par les cornières et la traverse soit rigide et indéformable; en effet, la traverse est destinée à être glissée dans les rainures d'un profilé et grâce à cette rigidité, les ailes contiguës des pièces s'étendent perpendiculairement au profilé et dans le plan bissecteur des branches libres desdites pièces. Ainsi, lorsque ces branches libres s'accrochent sur les parois du joint, les ailes contiguës s'étendent parallèlement auxdites parois et à égale distance de celles-ci, le profilé coiffant alors le joint en se répartissant également de part et d'autre.

Or, dans la présente invention, la pince est monolithique et le moyen permettant de fixer les ailes de soutien l'une sur l'autre est situé très près des ailes libres. Dès lors, le losange et la tête ne constituent pas un ensemble rigide, mais un ensemble déformable élastiquement pour que ladite tête normalement emboîtée dans l'objet à fixer puisse se coincer dans ledit objet.

Avantageusement, le moyen de fixation des deux ailes de maintien entre elles est constitué dans l'invention par une languette découpée dans l'une, repliée d'équerre, traversant une fenêtre de l'autre et repliée sur un bord de cette fenêtre.

Suivant une première forme de réalisation, les ailes libres divergent vers la tête à partir du moyen de fixation des deux ailes de maintien.

Suivant une deuxième forme de réalisation, les ailes libres et des prolongements divergents des ailes de maintien s'étendant au-delà du moyen de fixation, forment un moyen d'accrochage éloigné, plissé en W.

Quelle que soit la forme de réalisation choisie, chaque aile libre peut comporter au moins une patte cambrée dont l'angle au repos par rapport à l'axe de la pince est supérieur à celui de l'aile considérée, la bordure de cette branche étant crantée pour l'accrochage de la pince sur les parois d'un joint large et la bordure de la patte étant également crantée pour l' accrochage de ladite pince sur les parois d'un joint étroit.

Divers autres caractéristiques et avantages de l'invention ressortent d'ailleurs de la description détaillée qui suit.

Des formes de réalisation de l'objet de l'invention sont représentées, à titre d'exemples non limitatifs, sur le dessin annexé.

Sur ce dessin:
_ la figure 1 est une perspective illustrant une première forme de réalisation de la pince conforme à l'invention,
_ la figure 2 est une coupe d'un support dont le joint large est équipé de pinces selon la figure 1 pour le maintien d'un couvre-joint,
_ la figure 3 est une vue analogue à la figure 2 montrant l'agrippage de la pince selon la figure 1 dans un joint étroit d'un support,
_ la figure 4 est une coupe d'une deuxième forme de réalisation de la pince montée dans un support à joint étroit et bords chanfreinés,
_ la figure 5 est une vue analogue à la figure 4, montrant la pince selon la figure 4 montée dans un support dont la surface d'accrochage du joint est éloignée de la surface extérieure.

Suivant la première forme de réalisation illustrée par la figure 1, la pince est une lame-ressort 1, en alliage métallique, cambrée pour présenter la forme illustrée par le dessin et décrite dans ce qui suit.

Elle comporte une tête 2 en contre-dépouille, trapézoïdale dans l'exemple choisi, destinée à être emboîtée dans une rainure sous-jacente 3 d'une bande couvre-joint 4 (figures 2 et 3).

Les côtés de la tête 2 sont prolongés par deux branches en V 5 et 6. La branche 5 présente une aile de maintien 7 reliée par un arrondi de raccordement 8 à une aile libre 9 et de même, la branche 6 présente une aile de maintien 10 reliée par un arrondi de raccordement 11 à une aile libre 12.

Les ailes de maintien 7 et 10 sont pliées en V afin de former un losange portant la tête 2; elles sont fixées l'une à l'autre près des arrondis 8 et 11, mais le losange 7, 10 reste déformable élastiquement afin d'assurer le pincement de cette tête 2 dans la rainure 3 du couvre-joint 4. Par ailleurs, la fixation des ailes de maintien l'une par rapport à l'autre permet de former un tout s'étendant dans le plan de symétrie des ailes libres 9 et 12.

Dans l'exemple représenté, la fixation est un auto-agrafage. Les ailes libres 7 et 10 sont appliquées l'une contre l'autre par des parties méplates 13 et 14 s'étendant dans le plan de symétrie précité. La partie méplate 13 comporte une languette 15 découpée par crevage et pliée d'équerre; à la conformation de la pince, la languette 15 est introduite dans une fenêtre 16 découpée dans l'autre partie méplate 14, puis lorsque ces parties 13 et 14 se recouvrent et sont au contact l'une avec l'autre, la languette 15 est repliée sur un bord de la fenêtre et constitue une agrafe de fixation.

Alors que les ailes de maintien 7 et 10 s'éloignent de la tête 2, les ailes libres 9 et 12 reviennent vers celle-ci en divergeant l'une de l'autre.

La bordure extrême des ailes 7 et 10 est crantée pour pouvoir s'accrocher sur les parois 17 et 18 d'un joint large 19 (figure 2) qui sépare des panneaux 20 et 21 constituant le support précité, tel qu'un mur. La pince 1 est normalement insérée dans ce joint 19 pour fixer le couvre-joint 4.

Dans l'exemple représenté, l'extrémité de l'aile 9 comporte deux picots doubles 22 et 23 séparés par une encoche 24 et, de même, l'extrémité de l'aile 12 comporte deux picots doubles 25 et 26 séparés par une encoche 27. Les picots 22, 23, 25 et 26 sont destinés à s'accrocher aux parois 17 et 18 du joint large 19.

Les encoches 24 et 27 sont les vides laissés par le découpage de pattes 28 et 29 repliées de façon à former, avec l'axe de symétrie du losange, un angle A supérieur à l'angle B formé par les picots doubles 22, 23, 25, 26.

Ces pattes 28 et 29 sont également des picots doubles et sont destinées à s'accrocher sur les parois 17 et 18 d'un joint étroit 30 (figure 3).

Ainsi, la pince 1 peut être insérée dans un joint large 19 (figure 2) ou un joint étroit 30 (figure 3) et s'agrippe aux parois 17 et 18 avec fermeté quelle que soit la largeur du joint. Par ailleurs, la pince 1, en raison de la fixation 15, 16 des branches 5 et 6 en forme de losange, maintient le couvre-joint parfaitement dans l'axe du joint. Enfin, la forme en losange permet de serrer élastiquement la tête 2 dans le couvre-joint.

Suivant la deuxième forme de réalisation illustrée par la figure 4, les ailes libres 9 et 12 munies des picots 22, 23, 28 et 25, 26, 29, sont reliées aux parties méplates 13 et 14 par des prolongements 31 et 32 divergeant à l'opposé de la tête 2, alors que lesdites ailes 9 et 12 divergent vers cette tête. Ainsi, les picots précités se trouvent éloignés de la tête et malgré cela, ils peuvent être rapprochés les uns des autres, tout en étant appliqués élastiquement contre les parois 17 et 18 d'un joint étroit 30 avec une force suffisante, la partie d'accrochage de la pince étant en effet profilée en W.

Cette deuxième forme de réalisation de la pince convient pour monter un couvre-joint 4 sur un joint étroit 30 bordé par des chanfreins 33 et 34 (figure 4) ou encore sur un joint étroit 30 dont les surfaces dures 17 et 18 sont éloignées de la surface extérieure 35 (figure 5), par exemple en raison de la présence d'un revêtement isolant 36 et d'un enduit 37.

## Revendications

1. Pince élastique à insérer dans un joint pour la fixation automatique et démontable d'objets divers, notamment de couvre-joints, constituée par une lame ressort (1) cambrée présentant, de part et d'autre d'une tête (2) en contre-dépouille à emboîter dans l'objet (4) à fixer, deux branches en V (5, 6) dont les ailes de maintien (7, 10) s'éloignant de la tête (2) sont prolongées, par l'intermédiaire d'un arrondi de raccordement (8, 11) par des ailes libres (9, 12) revenant vers la tête et munies de bordures extrêmes crantées (22, 23, 25, 26) susceptibles de s'accrocher sur les parois (17, 18) du joint,
**caractérisée en ce que** les deux ailes de maintien (7, 10) sont fixées entre elles et cambrées en V afin de former ensemble un losange dont les côtés opposés au moyen de fixation (15, 16) sont reliés entre eux par la tête (2), ce losange étant déformable élastiquement et assurant le pincement de ladite tête dans ledit objet (4).

2. Pince selon la revendication 1, **caractérisée en ce que** le moyen de fixation des deux ailes de maintien (7, 10) entre elles est constitué par une languette (15) découpée dans l'une, repliée d'équerre, traversant une fenêtre (16) de l'autre et repliée sur un bord de cette fenêtre.

3. Pince selon la revendication 1 ou 2, **caractérisée en ce que** les ailes libres (9, 12) divergent vers la tête (2) à partir du moyen de fixation des deux ailes de maintien (7, 10).

4. Pince selon la revendication 1 ou 2, **caractérisée en ce que** les ailes libres (9, 12) et des prolongements divergents (31, 32) des ailes de maintien (7, 10) s'étendant au-delà du moyen de fixation, forment un moyen d'accrochage éloigné, plissé en W.

5. Pince selon la revendication 3 ou 4, **caractérisée en ce que** chaque aile libre (9, 12) comporte au moins une patte cambrée (28, 29) dont l'angle au repos (A) par rapport à l'axe de la pince est supérieur à celui (B) de l'aile considérée, la bordure de cette branche étant crantée (22, 23, 25, 26) pour l'accrochage de la pince sur les parois (17, 18) d'un joint large (19) et la bordure de la patte (28, 29) étant également crantée pour l'accrochage de ladite pince sur les parois (17, 18) d'un joint étroit (30).

## Patentansprüche

1. Elastische Klemme zum Einsetzen in eine Fuge zwecks automatischen und lösbaren Fixierens verschiedener Gegenstände, insbesondere von Fugenabdeckungen, bestehend aus einem gewölbten Federblatt (1), welches beiderseits eines in den zu fixierenden Gegenstand (4) einzusteckenden, hinterschnittenen Kopfes (2) V-förmige Arme (5, 6) aufweist, deren vom Kopf (2) wegführende Halteflügel (7, 10) über eine Verbindungsabrundung (8, 11) durch freie Flügel (9, 12) verlängert sind, die zum Kopf zurück verlaufen und mit formgezahnten Endkanten (22, 23, 25, 26) versehen sind, die sich an den Wänden (17, 18) der Fuge festhaken können, dadurch gekennzeichnet, daß die beiden Halteflügel (7, 10) aneinander befestigt sind und zur gemeinsamen Bildung einer Raute V-förmig gewölbt sind, deren dem Befestigungsmittel (15, 16) gegenüberliegende Seiten über den Kopf miteinander verbunden sind und welche Raute elastisch verformbar ist und das Klemmen des Kopfes im Gegenstand (4) gewährleistet.

2. Klemme nach Anspruch 1, dadurch gekennzeichnet, daß das Befestigungsmittel für die beiden Halteflügel (7, 10) aneinander durch eine Zunge (15) gebildet ist, die in einen davon eingeschnitten und im Winkel umgeschlagen ist, durch ein Fenster (16) des anderen geht und über einen Rand dieses Fensters umgeschlagen ist.

3. Klemme nach Anspruch 1 oder 2, dadurch gekennzeichnet, daß die freien Flügel (9, 12) vom Befestigungsmittel für die beiden Halteflügel (7, 10) zum Kopf (2) hin divergieren.

4. Klemme nach Anspruch 1 oder 2, dadurch gekennzeichnet, daß die freien Flügel (9, 12) und divergierende Verlängerungen (31, 32) der Halteflügel (7, 10), die über die Befestigungsmittel hinausgehen, ein entferntes, in W-Form gefaltetes Verhakungsmittel bilden.

5. Klemme nach Anspruch 3 oder 4, dadurch gekennzeichnet, daß jeder freie Flügel (9, 12) mindestens einen gewölbten Lappen (28, 29) umfaßt, dessen Ruhewinkel (A) in bezug auf die Achse der Klemme größer ist als jener (B) des betreffenden Flügels, wobei die Kante dieses Arms zwecks Verhakens der Klemme in den Wänden (17, 18) einer breiten Fuge formgezahnt (22, 23, 25, 26) ist und die Kante des Lappens (28, 29) zwecks Verhakens der Klemme in den Wänden (17, 18) einer schmalen Fuge (30) ebenfalls formgezahnt ist.

## Claims

1. Elastic clip for inserting into a joint for automatic and dismountable fixing of various types of objects, and in particular butt-plates, constituted by a bowed spring plate (1) provided on each side of a reentrant head (2) adapted to be fitted in the article (4) to be fixed, with two V-shaped branches (5, 6) whose supporting flanges (7, 10), diverging from the head (2), are extended via a rounded portion (8, 11) connecting them by free flanges (9, 12) returning toward the head and having sharply notched edges (22, 23, 25, 26) adapted to fasten up with the walls (17, 18) of the joint,
**characterized in that** the two support flanges (7, 10) are fixed together and bent into a V in order to form a lozenge of which the sides facing the fastening means (15, 16) are joined together by the head (2), said lozenge being elastically deformable and ensuring clamping of said head into said article (4).

2. Clip according to claim 1, characterized in that the means for fixing together the two supporting flanges (7, 10) is constituted by a flap (15) cut in one of said flanges, bent at right angle, and passing through an opening (16) of the other bent over one edge of said opening.

3. Clip according to claim 1 or 2, characterized in that the free flanges (9, 12) diverge toward the head (2) from the means for fastening the two supporting flanges (7, 10).

4. Clip according to claim 1 or 2, characterized in that the free flanges (9, 12) and diverging extensions (31, 32) of the supporting flanges (7, 10) extending beyond the fastening means, form a distant fastening means, folded into a W-shape.

5. Clip according to claim 3 or 4, characterized in that each free flanges (9, 12) comprises at least a bent lug (28, 29) whose angle (A) in released position (A) with respect to the axis of the clip is greater than that (B) of the flange in question, the border of said branch being notched (22, 23, 25, 26) for fastening the clip on the walls (17, 18) of a wide joint (19) and the edge of the lug (28, 29) being similarly notched for fastening said clip on the walls (17, 18) of a narrow joint (30).
